# EUROPÄISCHE PATENTSCHRIFT

(11) **EP 3 115 191 B1**
(45) Veröffentlichungstag und Bekanntmachung des Hinweises auf die Patenterteilung: **18.11.2020**
(21) Anmeldenummer: 15002037.8
(22) Anmeldetag: 06.07.2015
(51) Int. Cl.: B30B 15/22, B30B 15/00, B21D 24/14, B21D 28/16

(54) **VERFAHREN UND VORRICHTUNG ZUM REDUZIEREN DES SCHNITTSCHLAGS IN EINER FEINSCHNEIDPRESSE**
METHOD AND DEVICE FOR THE REDUCTION OF CUTTING IMPACT IN A PRECISION BLANKING PRESS
PROCÉDÉ ET DISPOSITIF DE RÉDUCTION DU CHOC DE COUPE DANS UNE PRESSE DE DÉCOUPAGE FIN

(43) Veröffentlichungstag der Anmeldung: 11.01.2017
(73) Patentinhaber: Feintool International Holding AG, 3250 Lyss (CH)
(72) Erfinder: Honegger, Hans-Ruedi, CH-8633 Wolfhausen (CH); Walther, Andreas, Dipl.-Ing., CH-3177 Laupen (CH); Wehrli, Alex, CH-3122 Kehrsatz (CH)
(74) Vertreter: Cohausz Hannig Borkowski Wißgott

(56) Entgegenhaltungen:
- JP-A- S58 110 200
- JP-A- S60 162 599
- JP-A- S60 244 500

## Beschreibung

Die Erfindung betrifft ein Verfahren zum Reduzieren des Schnittschlages in einer mit einem hydraulischen Hauptantrieb ausgerüsteten Feinschneidpresse, bei der ein in einem Hauptzylinderraum des Fußstückes geführter, eine Tischplatte tragender Hauptkolben eine Hubbewegung im Eilgang zwischen UT und OT und im Krafthub die Schneid- oder Umformoperation ausführt, wobei die Druckräume des Hauptkolbens mit einem von einer zentralen Steuerung vorgegebenen und durch eine Hydraulikpumpeneinheit erzeugten Arbeitsdruck eines Hydraulikfluides aus einem Hydrauliksystem beaufschlagt werden.

Die Erfindung betrifft weiterhin eine Vorrichtung zur Durchführung des Verfahrens, mit einem im Fußstück einer hydraulisch angetriebenen Feinschneidpresse angeordneten Hauptzylinderraum, in welchem der über Druckräume mit Hydraulikfluid beaufschlagbare, im Eilgang eine Hubbewegung zwischen UT und OT in Richtung Hubachse ausführende und eine Tischplatte tragende Hauptkolben/Stößel geführt ist, und einem mindestens eine Hydraulikpumpeneinheit umfassendes Hydrauliksystem zur Versorgen der Druckräume mit dem auf einen vorgegebenen Arbeitsdruck durch eine zentrale Steuerung eingestellten Hydraulikfluid.

### Stand der Technik

Der Schnittschlag an Pressen und seine Ursachen sind hinlänglich bekannt. Der Schneidvorgang teilt sich bekanntlich in einen Klemmvorgang, in dem das zu schneidende Blechmaterial zwischen Schneidplatte und Niederhalter (Führungsplatte) geklemmt wird und anschließend der Schneidstempel auf das Blechmaterial aufsetzt, einen Vorspannvorgang, in dem das Schneidsystem aus Blechmaterial, Schneidwerkzeug und Presse elastisch bis zum Erreichen der Fließgrenze vorgespannt wird, einen plastischen Umformvorgang, in dem das Blechmaterial unter Zunahme der Schneidkraft auf einen Maximalwert kaltverfestigt wird und nach Erreichen der Grenze des Umformvermögens das Blechmaterial unter Rissbildung durchbricht, einen Trennvorgang, in dem das Schnittteil vom Blechmaterial getrennt, die Schneidkraft schlagartig abfällt und die im System gespeicherte potentielle Energie freigesetzt wird, wodurch Werkzeug und Presse schlagartig in Form des Schnittschlages entlastet werden, und Freisetzen von elastischen Spannungen, die zu einer Rückfederung des Werkstoffs im Bereich der Schnittfläche und zum Verschleiß von Stempel und Schneidplatte führen.

Es gibt eine Vielzahl von Lösungen, die sich mit der Schnittschlagdämpfung an Pressen befassen. Aus der DE 22 48 024C, DE 23 50 378 C2, DE 26 21 726C, DE 26 53 714 C, DE 102 52 625 B4, DE 103 39 004 B4, DE 10 2005 053 350 A1 oder DE 10 2009 39 004 B4 sind separat zum Stößel wirkende Zylinder-Kolben-Einheiten mit oder ohne Sensoren bekannt, mit denen die Rückverformung des Pressenrahmens gedämpft werden. Andere bekannte Lösungen (DE 25 12 822 C, DE 10 2009 39 004 B4) versuchen den Schnittschlag durch ein elastisches Längen des Pressengestells aufzunehmen.

Beim Stand der Technik nach DE 28 24 176 C2 handelt es sich um eine hydraulische Presse mit großem Hub zum schnittschlagfreien Schneiden oder Stanzen mit wegeabhängiger servohydraulischer Regelung der Stößelbewegung, bei welcher ein Arbeitskolben für den Pressenstößel und mindestens ein Gegenkraftkolben gleichzeitig mit Druckflüssigkeit beaufschlagbar sind, wobei ein Sollwertgeber zur Vorgabe eines Stößelbewegungsverlaufs die Regelung der Kolbenbewegungen über ein Servoventil bewirkt, das Glied eines Regelungskreises ist und der Arbeitszylinderraum für den Antrieb des Pressenstößels sowie der Gegenkraftzylinder räumlich voneinander getrennt sind.

Aus der DE 43 08 344 A1 ist ein Verfahren zur Regelung des Antriebs einer hydraulischen Presse zum Umformen und/oder Schneiden von Blechen o. dgl. bekannt, die wenigstens eine doppelseitig beaufschlagbare Kolben-Zylindereinheit zum Antrieb eines Pressen-Stößels umfasst, wobei der Antriebskolben mittels eines Hydraulikmediums im Sinne einer Wegverschiebung beaufschlagt wird. Es ist eine den maximalen Arbeitsdruck aufweisende hydraulische Speichereinheit vorgesehen, die den Kolben der Kolben-Zylindereinheit beidseitig mit Hydraulikmedium gleichen Drucks versorgt.

In der DE 10 2007 027 603 A1 ist ein hydraulischer Antrieb, insbesondere für eine Presse, Stanz- oder Nibbelmaschine, und ein Verfahren zum Steuern eines hydraulischen Antriebs beschrieben. Der bekannte Antrieb hat einen doppeltwirkenden Arbeitszylinder, dessen Kolben eine in Einfahrtrichtung wirksame erste Arbeitsfläche und eine in Ausfahrtrichtung wirksame zweite Arbeitsfläche aufweist, die je einen Druckraum begrenzen, wobei zum Einfahren und Ausfahren des Kolbens in den und aus dem Arbeitszylinder auf zumindest eine der Arbeitsflächen zumindest zwei unterschiedliche Drücke mittels eines Stellgliedes aufgeschaltet werden können. Der hydraulische Antrieb weist eine Stelleinheit auf, die ein gedrosseltes Rückströmen von Hydraulikmedium aus dem von der ersten Arbeitsfläche begrenzten ersten Druckraum wahlweise ermöglicht, wobei der Antrieb Steuermittel aufweist, mit denen bei oder vor einem sprunghaften Beschleunigen des Kolbens aufgrund dessen plötzlicher Kraftentlastung die Stelleinheit derart ansteuerbar ist, dass durch eine von der Stelleinheit direkt oder indirekt bewirkte Drosselung der Rückströmung von Hydraulikmedium aus dem ersten Druckraum ein hydraulisches Dämpfen der Bewegung des Kolbens erfolgt.

Des Weiteren schlägt die DE 10 2006 039 463 A1 vor, den Schnittschlag dadurch zu reduzieren, dass während eines Schneidvorganges innerhalb eines geschlossenen Hydrauliksystems zwei unterschiedliche entgegengesetzte Kräfte auf den Stößel wirken, die in Abhängigkeit des Stößelwegs umgeschaltet werden.

All diesen bekannten Lösungen ist der Nachteil gemeinsam, dass dem Schnittschlag mit zusätzlichen hydraulisch-mechanisch wirkenden Mittel entgegengewirkt wird, die den Aufwand für die Presse deutlich erhöhen, gleichzeitig die Konstruktion verkomplizieren und hohe Kosten verursachen. Insbesondere führen zwischen den Druckräumen des Antriebskolbens zusätzlich geschaltete Stell- und Drosseleinheiten oder separate geschlossene Hydrauliksysteme zu einer Vergrößerung der Reaktionszeit und erhöhen damit die Trägheit des gesamten Antriebssystems, so dass sich diese Lösungen nicht durchgesetzt haben. Des Weiteren sind Drosseleinheiten mit dem Nachteil behaftet, dass sie sich erhitzen, wodurch unwiederbringliche Energieverluste entstehen.

Weiterhin offenbart auch die JP S60 244500 A ein Verfahren und eine Vorrichtung zum Reduzieren des Schnittschlages, bei der jedoch der Hauptzylinderraum im Kopfstück angeordnet ist.

### Aufgabenstellung

Bei diesem Stand der Technik liegt der Erfindung die Aufgabe zugrunde, ein Verfahren und eine Vorrichtung der eingangs genannten Art an Feinschneidpressen zu schaffen, mit denen die für die Schnittschlagreduzierung erforderliche Kraft als Gegenkraft direkt im Druckraum des Antriebskolbens erzeugt werden kann, so dass die Gegenkraft unmittelbar auf den Schneidstempel wirkt und der Aufbau der Presse vereinfacht, Kosten gespart, zusätzliche externe hydraulisch-mechanische Mittel für die Schnittschlagreduzierung entfallen und die Belastungen für die Presse und das Werkzeug verringert werden können.

Diese Aufgabe wird durch ein Verfahren der eingangs genannten Art mit den Merkmalen des Anspruches 1 und durch eine Vorrichtung mit den Merkmalen des Anspruchs 4 gelöst.

Vorteilhafte Ausgestaltungen der erfindungsgemäßen Vorrichtung und des Verfahrens sind den Unteransprüchen entnehmbar.

Die erfindungsgemäße Lösung geht von der Grundidee aus, den Arbeitsdruck im ersten (oberen) Druckraum in Abhängigkeit vom Arbeitsdruck im zweiten (unteren) Druckraum des Hauptkolbens über eine Druckbegrenzungsfunktion zu regeln.

Dies wird durch folgende Schritte erreicht:
a) Erfassen der Position des Hauptkolbens während seiner Hubbewegung gegen einen Festanschlag deutlich vor Erreichen des OT durch eine dem Hauptkolben zugeordnete Weg-Mess-Einheit, die die Positionsdaten des Hauptkolbens detektiert und an die zentrale Steuerung zur Verarbeitung weiterleitet,
b) permanentes Erfassen der Arbeitsdrücke in den Druckräumen des Hauptkolbens durch Druckaufnehmer, die die Druckwerte detektieren und an die zentrale Steuerung übergeben,
c) Ermitteln des Anstiegs und des Maximums des Arbeitsdruckes im zweiten Druckraum,
d) Feststellen eines im zweiten Druckraum vorliegenden Kraftmaximums aus dem Produkt von detektiertem Arbeitsdruck und einer Arbeitsfläche des Hauptkolbens,
e) Einstellen des Druckes im ersten Druckraum über eine Druckbegrenzung eines dem ersten Druckraum zugeordneten Tankventils in Abhängigkeit des ermittelten Kraftmaximums gemäss Schritt d), derart, dass der Arbeitsdruck im ersten Druckraum zur Erzeugung einer dem Schnittschlag entgegen wirkenden Kraft entsprechend erhöht wird, sobald das Kraftmaximum überschritten und solange aufrechterhalten wird bis der Schneidvorgang beendet ist.

Von wesentlicher Bedeutung ist, dass die Gegenkraft besonders feinfühlig und genau an die Grösse des Schnittschlags durch die Druckregelung im ersten Druckraum in Abhängigkeit vom Arbeitsdruck im zweiten Druckraum angepasst werden kann.

In einer weiteren bevorzugten Ausgestaltung des erfindungsgemäßen Verfahrens ist vorgesehen, dass der Arbeitsdruck im zweiten Druckraum des Hauptkolbens beim Krafthub mit der zentralen Steuerung über ein ansteuerbares Proportionalventil, mindestens einen Druckaufnehmer zur Druckdetektion, mindestens ein Druckbegrenzungsventil zur Druckbegrenzung des Förderstromes und ein Proportionalventil für das Fördervolumen und der Hydraulikpumpeneinheit eingestellt wird.

Nach einer weiteren bevorzugten Ausgestaltung des erfindungsgemäßen Verfahrens wird die OT-Lage des Hauptkolbens mit der zentralen Steuerung so geregelt, dass das Fördervolumen der Hydraulikpumpeneinheit vor Erreichen des OT zurückgeregelt wird.

Von besonderem Vorteil ist weiterhin, dass als Weg-Mess-Einheit zum Erfassen der Position des Hauptkolbens Sensoren zum Einsatz kommen, die berührungslos und verschleißfrei arbeiten sowie gegenüber Feuchtigkeit, ölen und sonstigen Verschmutzungen unempfindlich sind.

Die Aufgabe wird weiterhin durch eine Vorrichtung der eingangs genannten Art dadurch gelöst, dass der Hauptkolben diskusscheibenartig vorstehende Arbeitsflächen aufweist, die im Hauptzylinderraum kreisringähnlich übereinanderliegend den ersten und zweiten Druckraum mit geringem Hub abteilen, denen jeweils zur Detektion des Drucks in den Druckräumen separate mit der zentralen Steuerung verbundene Druckaufnehmer zugeordnet sind, welche mit einem Proportionalventil über ein druckgesteuertes 4/3-Wege-Proportionalventil zur Druckbegrenzung eines Tankventils und einem Verstärker verbunden sind, und dass dem Hauptkolben eine mit der zentralen Steuerung verbundene Weg-Mess-Einheit zum Erfassen der OT-Lage des Hauptkolbens zugeordnet ist.

In einer weiteren zweckmäßigen Ausführungsform der Erfindung münden in den ersten Druckraum ein mit dem Tankventil öffnungs- und schließbarer Entlastungskanal zum Abführen des aus dem ersten Druckraum verdrängten Hydraulikfluides und erste Fluidkanäle, welche über je einen Umgehungskanal mit in den zweiten Druckraum geführte zweite Fluidkanäle verbunden sind, in die jeweils ein Proportionalventil zum Öffnen und Schließen der Umgehungskanäle eingesetzt sind, wobei mindestens einer der zweiten Fluidkanäle zum Zuführen von Hydraulikfluid vorgegebenen Drucks aus dem Hydrauliksystem in den zweiten Druckraum mit einem Zuleitungskanal und einem Abzweigkanal verbunden ist.

Eine weitere vorteilhafte Ausgestaltung der erfindungsgemäßen Vorrichtung sieht vor, dass der zweite Druckraum des Hauptkolbens beim Krafthub über ein gesteuertes Einbauventil, mindestens einen Druckaufnehmer zur Druckdetektion, mindestens ein Druckbegrenzungsventil zur Druckbegrenzung des Förderstromes zum Einstellen der Fördermenge mit der Hydraulikpumpeneinheit und der erste Druckraum über das Tankventil mit einem Auffangtank verbunden ist.

Zweckmäßig ist weiterhin, dass der Hauptkolben gleiche oder unterschiedlich große Arbeitsflächen aufweist, wodurch sowohl Gleichlaufkolben als auch andere Kolben je nach Einsatzfall zur Anwendung kommen können. Die Proportionalventile sind druckgesteuerte Einbauventile, welche in die Krafthubkanäle und den Umgehungskanal eingesetzt werden können und montagefreundlich sind.

Nach einer weiteren bevorzugten Ausführungsform der Erfindung umfasst die Hydraulikpumpeneinheit mindestens das Proportionalventil zum Einstellen der Fördermenge, mindestens den Druckaufnehmer für die Ansteuerung des Proportionalventils und mindestens das Druckbegrenzungsventil zur Druckbegrenzung des Förderstromes.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel näher erläutert werden.

Es zeigen
Fig. 1 eine schematische Darstellung des Schneidkraftverlaufs in Abhängigkeit des Schneidvorgangs nach dem Stand der Technik,
Fig. 2 eine perspektivische Ansicht einer Feinschneidpresse mit Anschluss an das Hydrauliksystem,
Fig. 3 eine perspektivische Ansicht des Fußstückes mit Tischplatte,
Fig. 4a und 4b eine perspektivische Ansicht des Fußstückes mit Darstellung der Lage der Fluidkanäle und des Entlastungskanals,
Fig. 5 einen Schnitt des Fußstückes mit Tischplatte gemäß Linie A-A der Fig. 3 und
Fig. 6 eine schematische Darstellung des Ablaufs des erfindungsgemäßen Verfahrens.

Die Fig. 1 zeigt den Verlauf der Schneidkraft beim Scherschneiden eines vollkantigen Werkstücks nach dem Stand der Technik (R.-A. Schmidt, "Umformen und Feinschneiden", Carl Hanser-Verlag, 2007, S. 144-157). Danach durchläuft der Schneidvorgang zunächst einen Bereich der elastischen Verformung des Werkstoffs (Abschnitt I) und des Pressengestells, in dem die Schneidkraft Fs linear ansteigt, ohne dass eine plastische Verformung des Werkstoffs auftritt. Mit dem weiteren Eindringen des Stempels in den Werkstoff beginnt der Werkstoff plastisch zu fließen, wobei die Schneidkraft Fs weitere ansteigt (Bereich II). In diesem Bereich wirken zwei gegensätzliche Mechanismen auf die Höhe der Schneidkraft Fs, nämlich die Zunahme des Schneidwiderstands durch Kaltverfestigung des Werkstoffs mit zunehmender Eindringtiefe des Schneidstempels in den Werkstoff und die Abnahme der Schneidkraft Fs durch die Reduzierung des kraftübertragenden Restquerschnitts des Werkstoffs. Bis zum Erreichen des Schneidkraftmaximums Fsmax überwiegt der Anteils der Kaltverfestigung, danach die Abnahme des Restquerschnitts, so dass die Schneidkraft Fs wieder absinkt.

Die Trennphase ist durch das Auftreten von Rissen im Werkstoff charakterisiert, die das Erreichen des Formänderungsvermögens des Werkstoffs anzeigen (Bereich III). Der Werkstoff bricht durch und die Schneidkraft Fs fällt abrupt ab, wodurch der Schnittschlag entsteht, bei dem das Werkzeug und die Presse schlagartig entlastet werden. Das System (Werkzeug, Presse) beginnt wie eine entlastete Feder zu schwingen, wobei das Schwingverhalten von den Eigenfrequenzen des Werkzeugs und der Presse abhängen (Bereich IV). Hier setzt die Erfindung an.

Die Fig. 2 zeigt in perspektivischer Darstellung eine hydraulisch angetriebene Feinschneidpresse 1, deren Hauptantrieb 2 grundsätzlich eine Hubbewegung zwischen einem unteren Totpunkt UT und einem oberen Totpunkt OT in Richtung Hubachse HU von unten nach oben ermöglicht. Das Pressengestell 3 der Presse 1 umfasst ein Kopfstück 4, ein Fußstück 5, kastenförmige Hohlsäulen 6 und Zuganker 7. Der Hauptantrieb 2 wird über Hydraulikleitungen 41 von einem Hydrauliksystem 24 mit Hydraulikfluid versorgt.

Wie die Fig. 3 verdeutlicht, ist an der Oberseite OS des Fußstückes 5 eine Tischplatte 8 angeordnet, die das weiter nicht dargestellte Werkzeugunterteil trägt. Etwa mittig sind im Fußstück 5 zwei gegenüberliegende parallel zur Hubachse HU ausgerichtete Schnellhubzylinder 9 eingebracht, die je einen Schnellhubkolben aufnehmen, dessen Kolbenstange 10 mit einem Träger 11 verbunden ist, welcher an einer Seitenwand 12 der Tischplatte 8 befestigt ist, so dass die Tischplatte 8 mit Werkzeugunterteil im Eilgang in Richtung OT gehoben oder in Richtung UT abgesenkt werden kann.

Die Fig. 4a, 4b und 5 zeigen die räumliche Lage der Fluidkanäle 19a bis 19h und des Entlastungskanals 33 im Fußstück 5 in transparenter Darstellung sowie im Schnitt gemäß Linie A-A der Fig. 3.

Im Fußstück 5 ist ein Hauptzylinderraum 13 ausgebildet, dessen Achse HA auf der Hubachse HU der Feinschneidpresse liegt und den doppelt wirkenden Hauptkolben 14 aufnimmt.

Der Hauptkolben 14 besitzt einen zylindrischen Schaft 15, welcher diskusscheibenartig senkrecht zur Achse HA vorspringende obere und untere Arbeitsflächen 16a und 16b aufweist, die den Hauptzylinderraum 13 in einen ersten (oberen) Druckraum 17a und einen zweiten (unteren) Druckraum 17b mit geringer Hubhöhe aufteilen, so dass das Fußstück 5 kompakt ist und eine geringe Bauhöhe hat.

Der Hauptzylinderraum 13 und somit der obere Druckraum 17a ist durch einen Deckel 18 druckdicht verschlossen, welcher am Fußstück 5 befestigt ist. Der Deckel 18 ist so ausgebildet, dass er zugleich einen Festanschlag 42 für die Arbeitsfläche 16a am oberen Totpunkt OT bildet.

In die Druckräume 17a und 17b des Hauptkolbens 14 führen im Fußstück 5 senkrecht zur Hubachse HU entsprechend der Höhenlage der Druckräume 17a und 17b übereinander liegende erste (obere) Fluidkanäle 19a, 19b, 19c und 19d sowie zweite (untere) Fluidkanäle 19e, 19f, 19g und 19h. Die Fluidkanäle 19a bis 19d sind mit den Fluidkanälen 19e bis 19h durch je einen Umgehungskanal 20 verbunden.

Des Weiteren ist in jeden der zweiten (unteren) Fluidkanäle 19e bis 19h jeweils ein druckgesteuertes Proportionalventil 21a, 21b, 21c und 21d als Einbauventil eingesetzt, das den jeweiligen Umgehungskanal 20 schließt, wenn der zweite Druckraum 17b mit Hydraulikfluid vorgegebenen Drucks beaufschlagt wird. Der untere Fluidkanal 19e ist mit einem parallel zur Hubachse HU im Fußstück 5 liegenden Zuleitungskanal 23 und einem von letzteren abgehenden Abzweigkanal 25 verbunden, über den das weiter nicht dargestellte Hydrauliksystem 24 angeschlossen ist.

Des Weiteren mündet in den ersten Druckraum 17a ein Entlastungskanal 33, in den ein Tankventil 26 zum Öffnen und Schließen des Entlastungskanals 33 als Einbauventil eingesetzt ist. Das Tankventil 26 ist in Offenstellung, wenn im Krafthub das im ersten Druckraum 17a befindliche Hydraulikfluid verdrängt wird.

Bei Beaufschlagung des Druckraums 17b mit Hydraulikfluid vorgegebenen Druckes via Abzweigkanal 26 und Zuleitungskanal 23 sowie Entlastung des ersten Druckraums 17a via Entlastungskanal 33 und Tankventil 26 führt der Hauptkolben 14 im Krafthub eine entsprechende Hubbewegung aus und bewirkt den Schneid- und Umformvorgang.

Eine Weg-Mess-Einheit 28, beispielsweise in Form eines Wirbelstromsensors, ist dem Hauptkolben 14 zugeordnet. Die Weg-Mess-Einheit 28 kann entlang dem ersten (oberen) Druckraum 17a im Fußstück 5 angeordnet sein. Es ist aber auch möglich, die Weg-Messeinheit 28 entlang dem Schaft 15 zu positionieren, ohne die Erfindung zu verlassen. Wichtig ist einzig und allein, dass die Positionsdaten des Hauptkolbens 14 bei seiner Hubbewegung in Richtung OT permanent erfasst werden können.

Die Weg-Mess-Einheit 28 übergibt die Positionsdaten an die zentrale Steuerung 29 zur Weiterverarbeitung.

Der Ablauf des erfindungsgemäßen Verfahrens wird anhand der Fig. 6 beschrieben, die den Hydraulikstrang 30 für den Krafthub des Hauptkolbens 14 und den Hydraulikstrang 31 für die Schnittschlagregelung zeigt.

Der Hydrauklikstrang 30 für den Krafthub umfasst eine Hydraulikpumpeneinheit 32, der mindestens ein Proportionalventil zum Einstellen der Fördermenge, mindestens ein Druckbegrenzungsventil 34 zur Druckbegrenzung des Förderstroms und mindestens ein Druckaufnehmer 35 zur Druckdetektion für die Leistungsbegrenzung und Weitergabe des Druckwertes an die zentrale Steuerung 29 zur Ansteuerung des Druckbegrenzungsventils 34 zugeordnet ist, ein gesteuertes Einbauventil 36, welches das in den zweiten (unteren) Druckraum 17b zugeführte Hydraulikfluid für den Krafthub freigibt, einen Druckaufnehmer 37 zur permanenten Detektion des Arbeitsdruckes PU im zweiten (unteren) Druckraum 17b und die Druckräume 17a bzw. 17b des Hauptkolbens 14.

Zum Hydraulikstrang 31 gehören die in die Fluidkanäle 19e bis 19h eingesetzten Proportionalventil 21a bis 21d, das den Entlastungskanal 33 öffnet oder schließt, ein dem ersten (oberen) Druckraum 17a zugeordneter Druckaufnehmer 38 zur permanenten Detektion des Arbeitsdruckes PO im ersten (oberen) Druckraum 17a, der die detektierten Druckwerte an die zentrale Steuerung 29 zur Verarbeitung weiterleitet, einen Operationsverstärker 39, der sowohl mit dem Druckaufnehmer 37 für den zweiten (unteren) Druckraum 17b und dem Druckaufnehmer 38 für den ersten (oberen) Druckraum 17a als auch mit einem druckgesteuerten 4/3-Wege-Proportionalventil 40 verbunden ist, das ein Tankventil 26 im Krafthub offen oder druckgeregelt offen hält.

Das erfindungsgemäße Verfahren läuft wie folgt ab:
a) Erfassen der Position des Hauptkolbens 14 während seiner Hubbewegung gegen einen Festanschlag 42 deutlich vor Erreichen des OT durch eine dem Hauptkolben 14 zugeordnete Weg-Mess-Einheit 28, die die Positionsdaten des Hauptkolbens 14 detektiert und an die zentrale Steuerung 29 zur Verarbeitung weiterleitet,
b) permanentes Erfassen der Arbeitsdrücke PO und PU in den Druckräumen 17 und 17b des Hauptkolbens 14 durch Druckaufnehmer 37 und 38, die die Druckwerte detektieren und an die zentrale Steuerung 29 übergeben,
c) Ermitteln des Anstiegs und des Maximums des Arbeitsdruckes PU im zweiten Druckraum 17b,
d) Feststellen eines im zweiten Druckraum 17b vorliegenden Kraftmaximums aus dem Produkt von detektiertem Arbeitsdruck PU und einer Arbeitsfläche 16b des Hauptkolbens 14 sowie Messen seines Abfalles,
e) Einstellen des Druckes im ersten Druckraum 17a über eine Druckbegrenzung eines dem ersten Druckraum zugeordneten Tankventils 26 in Abhängigkeit des ermittelten Kraftmaximums und dessen Abfalls gemäss Schritt d), derart, dass der Arbeitsdruck PO im ersten Druckraum 17a zum Erzeugen einer dem Schnittschlag entgegen wirkenden Kraft entsprechend erhöht wird, sobald das Kraftmaximum überschritten und solange aufrechterhalten wird bis der Schneidvorgang beendet ist.

**Bezugszeichenliste**

| | |
|---|---|
| Feinschneidpresse | 1 |
| Hauptantrieb | 2 |
| Pressengestell | 3 |
| Kopfstück | 4 |
| Fußstück | 5 |
| Hohlsäulen | 6 |
| Zuganker | 7 |
| Tischplatte | 8 |
| Schnellhubzylinder | 9 |
| Kolbenstange | 10 |
| Träger | 11 |
| Seitenwand der Tischplatte | 12 |
| Hauptzylinderraum | 13 |
| Hauptkolben | 14 |
| Schaft | 15 |
| Arbeitsflächen | 16a, 16b |
| Erster (oberer) Druckraum | 17a |
| Zweiter (unterer) Druckraum | 17b |
| Deckel | 18 |
| Erste (obere) Fluidkanäle | 19a,19b, 19c,19d |
| zweite (untere) Fluidkanäle | 19e,19f, 19g,19h |
| Umgehungskanal | 20 |
| Proportionalventil für Fluidkanäle 19e bis 19h | 21a,21b, 21c,21d |
| Zuleitungskanal | 23 |
| Hydrauliksystem | 24 |
| Abzweigkanal | 25 |
| Tankventil | 26 |
| Tank | 27 |
| Weg-Mess-Einheit | 28 |
| Zentrale Steuerung | 29 |
| Hydraulikstrang für den Krafthub | 30 |
| Hydraulikstrang für die Schnittschlagregelung | 31 |
| Hydrauklikpumpeneinheit | 32 |
| Entlastungskanal | 33 |
| Druckbegrenzungsventil für 32 | 34 |
| Druckaufnehmer für 34 | 35 |
| Gesteuertes Einbauventil für 17b | 36 |
| Druckaufnehmer für 17b | 37 |
| Druckaufnehmer für 17a | 38 |
| Operationsverstärker | 39 |
| 4/3-Wege-Proportionalventil | 40 |
| Hydraulikleitung | 41 |
| Festanschlag | 42 |
| Schneidkraft | Fs |
| Schneidkraft-Maximum | F_{Smax} |
| Schneidkraft bei Abrissbeginn | Fab |
| Achse Hauptkolben | HA |
| Hubachse | HU |
| Oberer Totpunkt | OT |
| Oberseite von 5 | OS |
| Arbeitsdruck in 17a | Po |
| Arbeitsdruck in 17b | P_{U} |
| Unterer Totpunkt | UT |
| Elastische Werkstoffbeanspruchung | I |
| Schneidphase | II |
| Trennphase | III |
| Schwingphase | IV |

## Patentansprüche

1. Verfahren zum Reduzieren des Schnittschlages in einer mit einem hydraulischen Hauptantrieb ausgerüsteten Feinschneidpresse, bei der ein in einem Hauptzylinderraum (13) des Fussstückes (5) geführter, eine Tischplatte (8) tragender Hauptkolben (14) eine Hubbewegung im Eilgang zwischen einem unteren Totpunkt (UT) und einem oberen Totpunkt (OT) und im Krafthub die Schneid- oder Umformoperation ausführt, wobei erste und zweite Druckräume (17a,17b) des Hauptkolbens (14) mit einem von einer zentralen Steuerung (29) vorgegebenen und durch eine Hydraulikpumpeneinheit (32) erzeugten Arbeitsdruck eines Hydraulikfluids aus einem Hydrauliksystem (24) beaufschlagt werden, mit den folgenden Schritten
a) Erfassen der Position des Hauptkolbens (14) während seiner Hubbewegung gegen einen Festanschlag (42) deutlich vor Erreichen des oberen Totpunkts (OT) durch eine dem Hauptkolben (14) zugeordnete Weg-Mess-Einheit (28), die die Positionsdaten des Hauptkolbens (14) detektiert und an die zentrale Steuerung (29) zur Verarbeitung weiterleitet,
b) permanentes Erfassen der Arbeitsdrücke ( (PO, PU) in den Druckräumen (17a,17b) des Hauptkolbens (14) durch Druckaufnehmer (37,38), die die Druckwerte detektieren und an die zentrale Steuerung (29) übergeben,
c) Ermitteln des Anstiegs und des Maximums des Arbeitsdruckes (PU) im zweiten Druckraum (17b),
d) Feststellen eines im zweiten Druckraum (17b) vorliegenden Kraftmaximums aus dem Produkt von detektiertem Arbeitsdruck (PU) und einer Arbeitsfläche (16b) des Hauptkolbens (14) sowie Messen seines Abfalles,
e) Einstellen des Druckes im ersten Druckraum (17a) über eine Druckbegrenzung eines dem ersten Druckraum zugeordneten Tankventils (26) in Abhängigkeit des ermittelten Kraftmaximums und dessen Abfalls gemäß Schritt d), derart, dass der Arbeitsdruck (PO) im ersten Druckraum (17a) zur Erzeugung einer dem Schnittschlag entgegen wirkenden Kraft entsprechend erhöht wird, sobald das Kraftmaximum überschritten und solange aufrechterhalten wird bis der Schneidvorgang beendet ist.

2. Verfahren nach Anspruch 1, **dadurch gekennzeichnet, dass** der Arbeitsdruck (PU) im zweiten Druckraum (17b) des Hauptkolbens (14) beim Krafthub mit der zentralen Steuerung (29) über ein ansteuerbares Proportionalventil (36), mindestens einen Druckaufnehmer (35) zur Druckdetektion, mindestens ein Druckbegrenzungsventil (34) zur Druckbegrenzung des Förderstromes und ein Proportionalventil für das Fördervolumen und der Hydraulikpumpeneinheit (32) eingestellt wird.

3. Verfahren nach Anspruch 1, **dadurch gekennzeichnet, dass** die Lage des oberen Totpunkts des Hauptkolbens (14) mit der zentralen Steuerung (29) so eingestellt wird, dass das Fördervolumen der Hydraulikpumpeneinheit (32) vor Erreichen des oberen Totpunkts (OT) zurückgeregelt wird.

4. Vorrichtung zur Durchführung des Verfahrens nach Anspruch 1, mit einem im Fußstück (5) einer hydraulisch angetriebenen Feinschneidpresse angeordneten Hauptzylinderraum (13), in welchem der über erste und zweite Druckräume (17a,17b) mit Hydraulikfluid beaufschlagbare, im Eilgang eine Hubbewegung zwischen unteren Totpunkt (UT) und oberen Totpunkt (OT) Richtung Hubachse (HU) ausführende und eine Tischplatte (8) tragende Hauptkolben/Stössel (14) geführt ist, und einem mindestens eine Hydraulikpumpeneinheit (32) umfassendes Hydrauliksystem (24) zur Versorgen der Druckräume (17a,17b) mit dem auf einen vorgegebenen Arbeitsdruck durch eine zentrale Steuerung (29) eingestellten Hydraulikfluid, wobei der Hauptkolben (14) diskusscheibenartig vorstehende Arbeitsflächen (16a,16b) aufweist, die im Hauptzylinderraum (13) übereinanderliegende erste und zweite Druckräume (17a,17b) mit geringem Hub abteilen, denen jeweils zur Detektion des Drucks (PO, PU) in den Druckräumen (17a,17b) separate mit der zentralen Steuerung (29) verbundene Druckaufnehmer (37,38) zugeordnet sind, welche mit einem Proportionalventil (21) über ein druckgesteuertes 4/3-Wege-Proportionalventil (40) zur Druckbegrenzung eines Tankventils (26) und einen Verstärker (39) verbunden sind, und dass dem Hauptkolben (14) eine mit der zentralen Steuerung (29) verbundene Weg-Mess-Einheit (28) zum Erfassen der Lage des oberen Totpunkts des Hauptkolbens (14) zugeordnet ist.

5. Vorrichtung nach Anspruch 4, **dadurch gekennzeichnet, dass** in den ersten Druckraum (17a) ein mit dem Tankventil (26) öffnungs- und schließbarer Entlastungskanal (33) zum Abführen des aus dem ersten Druckraum (17a) verdrängten Hydraulikfluides und erste Fluidkanäle (19a, 19b, 19ec 19d) münden, welche über je einen Umgehungskanal (20) mit in den zweiten Druckraum (17b) geführte zweite Fluidkanäle (19e, 19f, 19g, 19h) verbunden sind, in die jeweils ein Proportionalventil (21a bis 21d) zum Öffnen und Schließen der Umgehungskanäle (20) eingesetzt sind, wobei mindestens einer der zweiten Fluidkanäle zum Zuführen von Hydraulikfluid vorgegebenen Drucks aus dem Hydrauliksystem in den zweiten Druckraum (17b) mit einem Zuleitungskanal (23) und einem Abzweigkanal (25) verbunden ist.

6. Vorrichtung nach Anspruch 4, **dadurch gekennzeichnet, dass** der zweite Druckraum (17b) des Hauptkolbens (14) beim Krafthub über ein gesteuertes Einbauventil (36), mindestens einen Druckaufnehmer (35) zur Druckdetektion, mindestens ein Druckbegrenzungsventil (34) zur Druckbegrenzung des Förderstromes zum Einstellen der Fördermenge mit der Hydraulikpumpeneinheit (32) und der erste Druckraum (17a) über das Tankventil (26) mit einem Auffangtank (27) verbunden ist.

7. Vorrichtung nach Anspruch 4, **dadurch gekennzeichnet, dass** die Proportionalventile (21a,21b,21c,21d) und das Tankventil (26) druckgesteuerte Einbauventile sind.

8. Vorrichtung nach Anspruch 4, **dadurch gekennzeichnet, dass** die Hydraulikpumpeneinheit (32) mindestens das Proportionalventil zum Einstellen der Fördermenge, mindestens den Druckaufnehmer (35) für die Ansteuerung des Proportionalventils und mindestens das Druckbegrenzungsventil (34) zur Druckbegrenzung des Förderstromes umfasst.

## Claims

1. Method for reducing the cutting impact in a precision blanking press which is equipped with a hydraulic main drive and in which a main piston (14) guided in a main cylinder space (13) of the bottom unit (5) and bearing a die plate (8) performs a stroke movement in rapid traverse mode between a bottom dead centre (UT) and a top dead centre (OT) and in the power stroke performs the cutting or forming operation, wherein first and second pressure spaces (17a, 17b) of the main piston (14) are subjected to a working pressure of a hydraulic fluid from a hydraulic system (24) that is preset by a central controller (29) and generated by a hydraulic pump unit (32), with the following steps
a) sensing the position of the main piston (14) during its stroke movement towards a fixed stop (42) well before reaching the top dead centre (OT) by a displacement-measuring unit (28) which is assigned to the main piston (14) and detects the position data of the main piston (14) and passes them on to the central controller (29) for processing,
b) permanently sensing the working pressures (PO, PU) in the pressure spaces (17a, 17b) of the main piston (14) by pressure pickups (37, 38), which detect the pressure values and transmit them to the central controller (29),
c) determining the rise and the maximum of the working pressure (PU) in the second pressure space (17b),
d) establishing a maximum of the force present in the second pressure space (17b) from the product of the detected working pressure (PU) and a working face (16b) of the main piston (14) and measuring its drop,
e) setting the pressure in the first pressure space (17a) by way of a pressure limitation of a tank valve (26), assigned to the first pressure space, in dependence on the determined maximum of the force and its drop according to step d) in such a way that, for generating a force counteracting the cutting impact, the working pressure (PO) in the first pressure space (17a) is correspondingly increased as soon as the maximum of the force is exceeded and is maintained until the cutting operation is completed.

2. Method according to Claim 1, **characterized in that** the working pressure (PU) in the second pressure space (17b) of the main piston (14) in the power stroke is set by the central controller (29) by way of an activatable proportional valve (36), at least one pressure pickup (35) for pressure detection, at least one pressure limiting valve (34) for limiting the pressure of the delivery flow and a proportional valve for the delivery volume and of the hydraulic pump unit (32).

3. Method according to Claim 1, **characterized in that** the position of the top dead centre of the main piston (14) is set by the central controller (29) such that the delivery volume of the hydraulic pump unit (32) is cut back before reaching the top dead centre (OT).

4. Device for carrying out the method according to Claim 1, with a main cylinder space (13), which is arranged in the bottom unit (5) of a hydraulically driven precision blanking press and guided in which is the main piston/plunger (14), which can be subjected to hydraulic fluid by way of first and second pressure spaces (17a, 17b), performs a stroke movement in rapid traverse mode between the bottom dead centre (UT) and the top dead centre (OT) in the direction of the stroke axis (HU) and bears a die plate (8), and with a hydraulic system (24), comprising at least one hydraulic pump unit (32), for supplying the pressure spaces (17a, 17b) with the hydraulic fluid set to a preset working pressure by a central controller (29), wherein the main piston (14) has working faces (16a, 16b), which protrude in a discus-like manner and partition first and second pressure spaces (17a, 17b) lying above one another in the main cylinder space (13) with a small stroke, respectively assigned to which for detecting the pressure (PO, PU) in the pressure spaces (17a, 17b) are separate pressure pickups (37, 38), which are connected to the central controller (29) and are connected to a proportional valve (21) by way of a pressure-controlled 4/3-way proportional valve (40) for the pressure limitation of a tank valve (26) and a booster (39), and in that the main piston (14) is assigned a displacement-measuring unit (28), connected to the central controller (29), for sensing the position of the top dead centre of the main piston (14).

5. Device according to Claim 4, **characterized in that** opening into the first pressure space (17a) are a relieving channel (33), which can be opened and closed by the tank valve (26), for discharging the hydraulic fluid forced out of the first pressure space (17a), and first fluid channels (19a, 19b, 19ec 19d), which are connected by way of a respective bypass channel (20) to second fluid channels (19e, 19f, 19g, 19h), which are led into the second pressure space (17b) and inserted in which in each case is a proportional valve (21a to 21d) for opening and closing the bypass channels (20), wherein, for feeding hydraulic fluid of a preset pressure out of the hydraulic system into the second pressure space (17b), at least one of the second fluid channels is connected to a feed-line channel (23) and a branch-off channel (25).

6. Device according to Claim 4, **characterized in that** the second pressure space (17b) of the main piston (14) is connected during the power stroke to the hydraulic pump unit (32) by way of a controlled built-in valve (36), at least one pressure pickup (35) for pressure detection, at least one pressure limiting valve (34) for limiting the pressure of the delivery flow for setting the delivery rate and the first pressure space (17a) is connected to a collecting tank (27) by way of the tank valve (26).

7. Device according to Claim 4, **characterized in that** the proportional valves (21a, 21b, 21c, 21d) and the tank valve (26) are pressure-controlled built-in valves.

8. Device according to Claim 4, **characterized in that** the hydraulic pump unit (32) comprises at least the proportional valve for setting the delivery rate, at least the pressure pickup (35) for activating the proportional valve and at least the pressure limiting valve (34) for limiting the pressure of the delivery flow.

## Revendications

1. Procédé de réduction de l'impact de coupe dans une presse à découpage de précision qui est équipée d'un entraînement principal hydraulique et dans laquelle un piston principal (14), guidé dans une chambre de cylindre principal (13) du pied (5) et portant un plateau de table (8), effectue une course rapide entre un point mort bas (UT) et un point mort haut (OT) et, dans la course motrice, l'opération de coupe ou de formage, des première et deuxième chambres de pression (17a, 17b) du piston principal (14) étant soumises à une pression de travail, spécifiée par une commande centrale (29) et générée par une unité de pompe hydraulique (32), d'un fluide hydraulique provenant d'un système hydraulique (24), le procédé comprenant les étapes suivantes
a) détecter la position du piston principal (14) pendant son mouvement vers une butée fixe (42), bien avant que le point mort haut (OT) ne soit atteint, au moyen d'une unité de mesure de déplacement (28) qui est associée au piston principal (14) et qui détecte les données de position du piston principal (14) et les transmet à la commande centrale (29) en vue du traitement,
b) détecter de manière permanente les pressions de travail (PO, PU) dans les chambres de pression (17a, 17b) du piston principal (14) à l'aide de capteurs de pression (37, 38) qui détectent les valeurs de pression et les transmettent à la commande centrale (29),
c) déterminer la montée et le maximum de la pression de travail (PU) dans la deuxième chambre de pression (17b),
d) spécifier une force maximale présente dans la deuxième chambre de pression (17b) à partir du produit de la pression de travail détectée (PU) et d'une surface de travail (16b) du piston principal (14) et mesurer sa chute,
e) régler la pression dans la première chambre de pression (17a) par le biais d'une limite de pression d'une vanne de réservoir (26), associée à la première chambre de pression, en fonction de la force maximale déterminée et de sa chute selon l'étape d), de telle sorte que la pression de travail (PO) dans la première chambre de pression (17a) est augmentée en conséquence pour générer une force s'opposant à l'impact de coupe dès que la force maximale est dépassée et est maintenue jusqu'à la fin du processus de coupe.

2. Procédé selon la revendication 1, **caractérisé en ce que** la pression de travail (PU) dans la deuxième chambre de pression (17b) du piston principal (14) est réglée pendant la course motrice avec la commande centrale (29) par le biais d'une vanne proportionnelle commandable (36), d'au moins un capteur de pression (35) destiné à la détection de pression, d'au moins une vanne de limitation de pression (34) destinée à limiter la pression du débit de refoulement et d'une vanne proportionnelle destinée au volume de refoulement et de l'unité de pompe hydraulique (32).

3. Procédé selon la revendication 1, **caractérisé en ce que** la position du point mort haut du piston principal (14) est réglée avec la commande centrale (29) de sorte que le volume de refoulement de l'unité de pompe hydraulique (32) soit régulé en arrière avant d'atteindre le point mort haut (OT).

4. Dispositif destiné à mettre en œuvre le procédé selon la revendication 1, le dispositif comprenant une chambre de cylindre principale (13), qui est disposée dans le pied (5) d'une presse de découpage de précision à entraînement hydraulique et dans laquelle est guidé le piston/poussoir principal (14) qui peut être soumis à un fluide hydraulique par le biais de première et deuxième chambres de pression (17a, 17b), qui effectue une course rapide entre un point mort bas (UT) et un point mort haut (OT) en direction de l'axe de course (HU) et qui porte un plateau de table (8), et un système hydraulique (24) qui comprend au moins une unité de pompe hydraulique (32) et qui est destiné à alimenter les chambres de pression (17a, 17b) en fluide hydraulique réglé par une commande centrale (29) à une pression de travail spécifiée, le piston principal (14) comportant des surfaces de travail (16a, 16b) qui font saillie à la manière d'un disque et qui divisent les première et deuxième chambres de pression (17a, 17b) disposées l'une au-dessus de l'autre dans la chambre de cylindre principale (13) avec une faible course et à chacune desquelles sont associés des capteurs de pression (37, 38) distincts qui sont destinés à la détection de la pression (PO, PU) dans les chambres de pression (17a, 17b), qui sont reliés à la commande centrale (29) et qui sont raccordés à une vanne proportionnelle (21) par le biais d'une vanne proportionnelle à 4/3 voies, commandée par pression (40) et destinée à limiter la pression d'une vanne de réservoir (26), et d'un amplificateur (39), et en ce que le piston principal (14) est associé à une unité de mesure de déplacement (28) reliée à la commande centrale (29) pour détecter la position du point mort haut du piston principal (14).

5. Dispositif selon la revendication 4, **caractérisé en ce que** débouchent dans la première chambre de pression (17a) un canal de décharge, pouvant être ouvert et fermé (33) au moyen de la vanne de réservoir (26) et destiné à évacuer le fluide hydraulique déplacé de la première chambre de pression (17a), et des premiers canaux de fluide (19a, 19b, 19ec 19d), qui sont chacun reliés par un canal de dérivation (20) à des deuxièmes canaux de fluide (19e, 19f, 19g, 19h) qui sont guidés dans la deuxième chambre de pression (17b) et dans chacun desquels une vanne proportionnelle (21a à 21d) est utilisée pour ouvrir et fermer les canaux de dérivation (20), l'un au moins des deuxièmes canaux de fluide destinés à amener du fluide hydraulique d'une pression spécifiée du système hydraulique dans la deuxième chambre de pression (17b) étant relié à un canal d'alimentation (23) et un canal de dérivation (25) .

6. Dispositif selon la revendication 4, **caractérisé en ce que** la deuxième chambre de pression (17b) du piston principal (14) est reliée à l'unité de pompe hydraulique (32) pendant la course motrice par le biais d'une vanne intégrée commandée (36), d'au moins un capteur de pression (35) destiné à la détection de pression, d'au moins une vanne de limitation de pression (34) destinée à limiter la pression du flux de refoulement pour régler le débit de refoulement et la première chambre de pression (17a) est reliée à un réservoir collecteur (27) par le biais de la vanne de réservoir (26).

7. Dispositif selon la revendication 4, **caractérisé en ce que** les vannes proportionnelles (21a, 21b, 21c, 21d) et la vanne de réservoir (26) sont des vannes intégrées commandées en pression.

8. Dispositif selon la revendication 4, **caractérisé en ce que** l'unité de pompe hydraulique (32) comprend au moins la vanne proportionnelle destinée à régler le débit, au moins le capteur de pression (35) destiné à commander la vanne proportionnelle et au moins la vanne de limitation de pression (34) destinée à limiter la pression du flux de refoulement.
